# FASCICULE DE BREVET EUROPEEN

(11) **EP 1 136 338 B1**
(45) Date de publication et mention de la délivrance du brevet: **11.08.2004**
(21) Numéro de dépôt: 01440075.8
(22) Date de dépôt: 16.03.2001
(51) Int. Cl.: B61B 12/00, A63G 21/22, B61H 9/02

(54) **Dispositif de freinage progressif et d'arrêt d'un chariot circulant sur un câble**
Vorrichtung zum progressiven Bremsen und zum Anhalten eines auf einem Kabel verfahrbaren Wagens
Device for progressive braking and stopping of a vehicle running on a cable

(30) Priorité: 22.03.2000 FR 0003676
(43) Date de publication de la demande: 26.09.2001
(73) Titulaire: Aerofun (Société à Responsabilité Limitée), 88400 Gerardmer (FR)
(72) Inventeur: Voirin, Philippe, 88400 Gerardmer (FR)
(74) Mandataire: Nuss, Pierre

(56) Documents cités:
- WO-A-97/21575
- CH-A- 661 251
- DE-C- 163 791
- FR-A- 2 581 608
- GB-A- 2 114 242
- US-A- 3 070 035

## Description

La présente invention concerne les dispositifs de loisir ou à usage professionnel mettant en oeuvre un chariot circulant librement sur un câble, et dont le déplacement s'effectue sous l'action de la gravité, et a pour objet un dispositif de freinage progressif et d'arrêt pour un tel chariot.

Par les demandes de brevets français n° 99 03488 et européen n° 99 440279 au nom de la demanderesse, on connaît déjà un dispositif de circulation du type précité comportant des stations d'arrivée pourvues d'unités de freinage progressif et d'arrêt du chariot en fin de câble de transport.

Dans ces unités, le freinage est réalisé par frottement ou friction d'une pluralité d'éléments successifs contre le chariot lors de son passage à leur niveau.

Bien que ces systèmes soient efficaces et sûrs, ils entraînent quand même, du fait de la pluralité d'éléments nécessaires, une installation résultante encombrante et, pour des raisons de sécurité et de garantie d'arrêt, un surdimensionnement par rapport à l'utilisation courante et, dans certains cas, l'association de plusieurs unités de freinage successives.

Le brevet US3070035 décrit également un tel dispositif, pourvu d'un élément de freinage sous la forme d'un butoir, apte à coulisser sur le câble, et d'un ressort monté entre le dit butoir et un support fixe.

La présente invention a notamment pour but de pallier les limitations précitées.

A cet effet, elle a pour objet un dispositif de freinage progressif et d'arrêt d'un chariot circulant sur un câble support, caractérisé en ce qu'il est principalement constitué, d'une part, par un élément butoir coulissant sur le câble support, d'autre part, par un câble de liaison déroulable à partir d'un rouleau ou un tambour rotatif d'enroulement et dont l'extrémité libre est fixée audit élément butoir et, enfin, par un châssis support fixe portant ledit rouleau ou tambour et au moins un moyen de freinage hydraulique couplé audit rouleau ou tambour par une première transmission à roue libre.

L'invention sera mieux comprise, grâce à la description ci-après, qui se rapporte à un mode de réalisation préféré, donné à titre d'exemple non limitatif, et expliqué avec référence aux dessins schématiques annexés, dont la figure unique est une vue schématique en perspective d'un dispositif de freinage selon l'invention.

Dans sa structure de base, le dispositif de freinage 1 est principalement constitué, d'une part, par un élément butoir 4 coulissant sur le câble support 3, d'autre part, par un câble de liaison 5 déroulable à partir d'un rouleau ou un tambour rotatif d'enroulement 6 et dont l'extrémité libre est fixée audit élément butoir 4 et, enfin, par un châssis support fixe 7 portant ledit rouleau ou tambour 6 et au moins un moyen de freinage hydraulique 8 couplé audit rouleau ou tambour 6 par une première transmission à roue libre 9.

Le freinage hydraulique pourra éventuellement être asservi et/ou contrôlé de manière à générer un freinage progressif (par étranglement par exemple) confortable pour l'utilisateur, c'est-à-dire faible au début et augmentant en intensité durant la phase de freinage.

L'élément butoir 4 heurté par le chariot 2 (ce dernier pourra éventuellement être équipé d'un élément frontal formant pare-chocs, le cas échéant muni d'absorbeurs élastiques), peut présenter différentes formes, la seule condition à réaliser étant son assujettissement simultané au câble support 3 et au câble de liaison 5.

Selon une variante de réalisation de l'invention, l'élément butoir 4 est réalisé en un matériau résilient ou à propriétés d'amortissement, préférentiellement sous la forme d'un manchon.

Préférentiellement, l'élément butoir en forme de manchon 4 comprend un manchon intérieur rigide 4' en un matériau à grande résistance à l'usure et aux chocs et à faible coefficient de friction, et un manchon extérieur double 4" en un matériau souple et garni d'une matière amortissante, ledit élément butoir 4 étant, par exemple, relié au câble de liaison 5 par des sangles cousues 4'''.

Pour amortir au maximum le choc au moment de l'impact du chariot 2 sur l'élément butoir 4, notamment lorsque les moyens de freinage hydraulique 8 ne réalisent pas eux-même un freinage progressif, le câble de liaison 5 est relié à l'élément butoir coulissant 4 par une portion de corde ou de tresse élastique 10, dont la longueur et la constante d'élasticité sont, le cas échéant, déterminées en fonction de l'énergie cinétique maximale attendue pour le chariot 2 chargé lors de son arrivée au niveau dudit dispositif de freinage 1.

Pour garantir un déroulement rapide et sans emmêlement de câble de liaison 5, le câble de liaison 5 n'est enroulé sur le tambour ou le rouleau 6 que sur une seule épaisseur, le cas échéant en étant dirigé à l'enroulement, et éventuellement au déroulement, par un guide mobile ou pivotant.

Le tambour 6 se présentera avantageusement sous la forme d'un tambour à gorge, par exemple un tambour à gorge hélicoïdale.

En vue de pourvoir effectuer une remise en état rapide du dispositif de freinage 1 entre deux arrivées successives et de ramener un chariot 2 arrêté par ledit dispositif en aval de son emplacement, au niveau de ce dernier pour procéder à son déchargement au niveau d'une plate-forme adaptée, le tambour ou le rouleau d'enroulement 6 est relié à un moyen d'entraînement motorisé 11 par une seconde transmission à roue libre 12 n'établissant une liaison en entraînement avec ledit tambour ou rouleau 6 que dans le sens d'enroulement du câble de liaison 5.

Conformément à un mode de réalisation préféré de l'invention, le moyen de freinage hydraulique 8 consiste en plusieurs amortisseurs hydrauliques rotatifs 8', par exemple des turbines baignant dans un bain d'huile, entraînés en rotation simultanément par la première transmission à roue libre 9 couplé en entraînement en rotation avec ledit tambour ou rouleau 6 lors du déroulement dudit câble de liaison 5.

Le moyen de freinage 8 pourra éventuellement comporter un moyen d'embrayage permettant de mettre en engagement par engrènement les pignons équipant les amortisseurs hydrauliques rotatifs 8' avec un pignon menant équipant la première transmission à roue libre 9. Lesdits amortisseurs peuvent le cas échéant être montés sur une plaque ou console en étant disposés circonférentiellement autour dudit pignon menant (voir figure).

Avantageusement, le châssis support fixe 7 consiste en un portique entre les montants duquel passe le câble support 3, le tambour ou rouleau 6, le moyen de freinage hydraulique 8 et le moyen d'entraînement motorisé 11 pour le rembobinage étant montés sur la partie horizontale supérieure 7' dudit portique 7.

L'invention a également pour objet un dispositif de transport, sous l'action de la gravité, comprenant au moins un chariot circulant sur un câble, entre une station de départ et une station d'arrivée, situé à des altitudes différentes, caractérisé en ce que la station d'arrivée est équipée d'un dispositif de freinage 1 tel que décrit précédemment, seul ou associé à un autre dispositif de freinage ou de préfreinage situé en amont, tel que par exemple du type décrit dans les dépôts précités.

Le fonctionnement du dispositif de freinage 1 selon l'invention sera décrit sommairement dans ce qui suit.

Lorsque le chariot 2 chargé (par exemple avec une personne) arrive au niveau du dispositif 1, il percute l'élément butoir 4 en forme de manchon, qui va de ce fait coulisser le long du câble support 3 en s'éloignant du portique 7, mettant ainsi en tension la tresse ou le câble élastique 10, ce dernier tirant à son tour sur le câble de liaison 5 et déclenchant son déroulement du tambour 6.

Les caractéristiques dynamiques de la tresse élastique 10 et le réglage des amortisseurs hydrauliques rotatifs 8' sont ajustés de telle manière que l'absorption de la déformation élastique soit totale avant l'arrêt du chariot 2, ce pour éviter une traction et un coulissement en retour.

Le freinage s'effectuera sans à-coup du fait de la transition continue entre les actions des différents moyens de freinage et l'arrêt interviendra avant le déroulement total du câble de liaison 5.

Lorsque le chariot 2 a été arrêté, on procède au réenroulement du câble de liaison 5 sur le tambour 6 au moyen du moteur électrique 11, de manière à ramener ledit chariot 2 à l'aplomb d'une plate-forme élévatrice permettant le décrochage de la personne ou de la charge transportée.

Dans la présente, on entend par chariot tout dispositif, à structure rigide ou non, pourvu de moyens de roulement ou de coulissement sur un câble ou analogue. De même, on entend par câble tout support linéaire allongé flexible permettant le déplacement et le guidage d'un tel chariot.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, tel que défini dans les revendications jointes.

## Revendications

1. Dispositif de freinage progressif et d'arrêt d'un chariot circulant sur un câble support, **caractérisé en ce qu'**il est principalement constitué, d'une part, par un élément butoir (4) coulissant sur le câble support (3), d'autre part, par un câble de liaison (5) déroulable à partir d'un rouleau ou un tambour rotatif d'enroulement (6) et dont l'extrémité libre est fixée audit élément butoir (4) et, enfin, par un châssis support fixe (7) portant ledit rouleau ou tambour (6) et au moins un moyen de freinage hydraulique (8) couplé audit rouleau ou tambour (6) par une première transmission à roue libre (9).

2. Dispositif selon la revendication 1, **caractérisé en ce que** l'élément butoir (4) est réalisé en un matériau résilient ou à propriétés d'amortissement, préférentiellement sous la forme d'un manchon.

3. Dispositif selon la revendication 2, **caractérisé en ce que** l'élément butoir en forme de manchon (4) comprend un manchon intérieur rigide (4') en un matériau à grande résistance à l'usure et aux chocs et à faible coefficient de friction, et un manchon extérieur double (4") en un matériau souple et garni d'une matière amortissante, ledit élément butoir (4) étant, par exemple, relié au câble de liaison (5) par des sangles cousues (4''').

4. Dispositif selon l'une quelconque des revendications 1 à 3, **caractérisé en ce que** le câble de liaison (5) est relié à l'élément butoir coulissant (4) par une portion de corde ou de tresse élastique (10), dont la longueur et la constante d'élasticité sont, le cas échéant, déterminées en fonction de l'énergie cinétique maximale attendue pour le chariot (2) chargé lors de son arrivée au niveau dudit dispositif de freinage (1).

5. Dispositif selon l'une quelconque des revendications 1 à 4, **caractérisé en ce que** le câble de liaison (5) n'est enroulé sur le tambour ou le rouleau (6) que sur une seule épaisseur, le cas échéant en étant dirigé à l'enroulement, et le cas échéant au déroulement, par un guide mobile ou pivotant.

6. Dispositif selon l'une quelconque des revendications 1 à 5, **caractérisé en ce que** le tambour ou le rouleau d'enroulement (6) est relié à un moyen d'entraînement motorisé (11) par une seconde transmission à roue libre (12) n'établissant une liaison en entraînement avec ledit tambour ou rouleau (6) que dans le sens d'enroulement du câble de liaison (5).

7. Dispositif selon l'une quelconque des revendications 1 à 6, **caractérisé en ce que** le moyen de freinage hydraulique (8) consiste en plusieurs amortisseurs hydrauliques rotatifs (8'), par exemple des turbines baignant dans un bain d'huile, entraînés en rotation simultanément par la première transmission à roue libre (9) couplé en entraînement en rotation avec ledit tambour ou rouleau (6) lors du déroulement dudit câble de liaison (5).

8. Dispositif selon la revendication 6 et l'une quelconque des revendications 1 à 5 et 7, **caractérisé en ce que** le châssis-support fixe (7) consiste en un portique entre les montants duquel passe le câble support (3), le tambour ou rouleau (6), le moyen de freinage hydraulique (8) et le moyen d'entraînement motorisé (11) pour le rembobinage étant montés sur la partie horizontale supérieure (7') dudit portique (7).

9. Dispositif de transport, sous l'action de la gravité, comprenant au moins un chariot circulant sur un câble, entre une station de départ et une station d'arrivée, situé à des altitudes différentes, **caractérisé en ce que** la station d'arrivée est équipée d'un dispositif de freinage (1) selon l'une quelconque des revendications 1 à 8, seul ou associé à un autre dispositif de freinage ou de préfreinage situé en amont.

## Patentansprüche

1. Vorrichtung zum progressiven Abbremsen und zum Anhalten eines an einem Trage-Kabel fahrenden Wagens, **dadurch gekennzeichnet, dass** sie im Wesentlichen gebildet wird: einerseits aus einem auf dem Trage-Kabel (3) gleitenden Puffer-Element (4) und andererseits aus einem von einer Rolle oder einer rollfähigen Wickelungs-Trommel (6) abrollbaren Verbindungs-Kabel (5), dessen freies Ende am genannten Puffer-Element (4) fixiert ist, sowie schließlich aus einem Trage-Chassis (7), welches die genannte Rolle oder Trommel (6) und wenigstens eine hydraulische Brems-Vorrichtung (8) trägt, welche mit der genannten Rolle oder Trommel (6) durch eine erste Freilauf-Übertragung (9) gekoppelt ist.

2. Vorrichtung gemäß Anspruch 1, **dadurch gekennzeichnet, dass** das Puffer-Element (4), bevorzugterweise in Form einer Muffe, aus einem Material realisiert ist, welches federnd ist oder Dämpfungs-Eigenschaften aufweist.

3. Vorrichtung gemäß Anspruch 2, **dadurch gekennzeichnet, dass** das Puffer-Element (4) umfasst: eine innere, steife Muffe (4') aus einem Material großer Festigkeit gegenüber Verschleiss und Schock und kleinem ReibungsKoeffizienten, und eine äußere Doppel-Muffe (4") aus einem biegsamen und mit einer Dämpfungs-Materie versehenen Material, wobei das Puffer-Element (4) beispielsweise durch angenähte Gurte (4"') mit der Verbindung (5) verbunden ist.

4. Vorrichtung gemäß einem der Ansprüche 1 bis 3, **dadurch gekennzeichnet, dass** das Verbindungs-Kabel (5) durch einen Abschnitt aus Seil oder aus elastischem Geflecht (10), dessen Länge und elastische Konstante gegebenenfalls in Abhängigkeit von der erwarteten maximalen kinetischen Energie des beladenen Wagens (2) bei seiner Ankunft auf dem Niveau der genannten Brems-Vorrichtung (1) bestimmt sind, mit dem Schiebe-Puffer-Element (4) verbunden ist.

5. Vorrichtung gemäß einem der Ansprüche 1 bis 4, **dadurch gekennzeichnet, dass** das Verbindungs-Kabel (5) auf der Trommel oder der Rolle (6) nur mit einer einzelnen Lage aufgerollt ist, wobei es gegebenenfalls beim Aufrollen, und gegebenenfalls beim Abrollen, durch eine bewegliche oder schwenkbare Leitvorrichtung geleitet wird.

6. Vorrichtung gemäß einem der Ansprüche 1 bis 5, **dadurch gekennzeichnet, dass** die Trommel oder Wickelungs-Rolle (6) mit einer motorisierten Antrieb-Vorrichtung (11) durch eine zweite Freilauf-Übertragung (12) verbunden ist, wobei nur im Aufwickel-Sinn des Verbindungs-Kabels (5) eine Antriebs-Verbindung mit der Trommel oder Rolle (6) etabliert wird.

7. Vorrichtung gemäß einem der Ansprüche 1 bis 6, **dadurch gekennzeichnet, dass** die hydraulische Brems-Vorrichtung (8) aus mehreren hydraulischen Rotations-Dämpfern (8'), beispielsweise aus in einem Ölbad badenden Turbinen, besteht, welche durch die erste mit der Trommel oder Rolle (6) zum Antrieb in Rotation gekoppelte Freilauf-Übertragung (9) beim Abrollen des Verbindungs-Kabels (5) simultan in Rotation angetrieben werden.

8. Vorrichtung gemäß Anspruch 6 und einem der Ansprüche 1 bis 5 und 7, **dadurch gekennzeichnet, dass** das fixierte Trage-Chassis (7) aus einem Träger zwischen den Pfosten, zwischen denen das Transport-Kabel (3) hindurchläuft, besteht, wobei die Trommel oder Rolle (6), die hydraulische Brems-Vorrichtung (8) und die motorisierte Antriebs-Vorrichtung (11) zum Wiederaufspulen an dem oberen horizontalen Teil (7') des genannten Trägers (7) befestigt sind.

9. Vorrichtung zum Transport unter der Wirkung der Schwerkraft, umfassend wenigstens einen an einem Kabel zwischen einer Abfahrt-Station und einer Ankunft-Station, welche auf unterschiedlichen Höhen angeordnet sind, fahrenden Wagen, **dadurch gekennzeichnet, dass** die Ankunft-Station mit einer Brems-Vorrichtung (1) gemäß einem der Ansprüche 1 bis 8, alleine oder kombiniert mit einer oberhalb angeordneten weiteren Vorrichtung zum Bremsen oder zum Vor-Bremsen ausgestattet ist.

## Claims

1. Device for gradual braking and stopping of a carriage running on a support cable, **characterised in that** it mainly comprises, on the one hand, a buffer element (4) sliding on the support cable (3), on the other hand, a connecting cable (5), which may be unwound from a rotating winding roller or drum (6), and the free end of which is fixed to said buffer element (4), and, lastly, a fixed support frame (7) carrying said roller or drum (6) and at least one hydraulic braking means (8), coupled to said roller or drum (6) by a first free wheel transmission (9).

2. Device according to claim 1, **characterised in that** the buffer element (4) is made of a material which is resilient or has damping properties, preferably in the form of a sleeve.

3. Device according to claim 2, **characterised in that** the buffer element in the form of a sleeve (4) comprises a rigid interior sleeve (4'), which is made from a material that is highly resistant to wear and shocks and has a low friction coefficient, and a double exterior sleeve (4"), which is made from a flexible material and covered with a damping material, said buffer element (4) being connected to the connecting cable (5), for example, by sewn straps (4"').

4. Device according to any one of claims 1 to 3, **characterised in that** the connecting cable (5) is connected to the sliding buffer element (4) by a portion of resilient cord or braid (10), the length and the spring constant of which are optionally determined as a function of the maximum kinetic energy that the loaded carriage (2) is expected to have when it arrives in the region of said braking device (1).

5. Device according to any one of claims 1 to 4, **characterised in that** the connecting cable (5) is only wound on the drum or the roller (6) in a single thickness, optionally being directed during winding, and optionally during unwinding, by a movable or pivoting guide.

6. Device according to any one of claims 1 to 5, **characterised in that** the winding drum or roller (6) is connected to a motorised driving means (11) by a second free wheel transmission (12), only establishing a driving connection with said drum or roller (6) in the winding direction of the connecting cable (5).

7. Device according to any one of claims 1 to 6, **characterised in that** the hydraulic braking means (8) comprises a plurality of rotating hydraulic dampers (8'), such as turbines immersed in an oil bath, for example, that are driven in rotation simultaneously by the first free wheel transmission (9), coupled in rotational driving to said drum or roller (6) during the unwinding of said connecting cable (5).

8. Device according to claim 6 and any one of claims 1 to 5 and 7, **characterised in that** the fixed support frame (7) comprises a portal, between the uprights of which the support cable (3) passes, the drum or roller (6), the hydraulic braking means (8) and the motorised driving means (11) for rewinding being assembled on the upper horizontal portion (7') of said portal (7).

9. Gravity-induced transportation device, comprising at least one carriage running on a cable, between a departure station and an arrival station located at different altitudes, **characterised in that** the arrival station is provided with a braking device (1) according to any one of claims 1 to 8, alone or in association with another braking or pre-braking device located upstream.
